# EUROPÄISCHE PATENTSCHRIFT

(11) **EP 0 768 971 B1**
(45) Veröffentlichungstag und Bekanntmachung des Hinweises auf die Patenterteilung: **19.02.2003**
(21) Anmeldenummer: 96909950.6
(22) Anmeldetag: 30.04.1996
(51) Int. Cl.: B65B 25/14, B65B 9/02

(54) **VERFAHREN ZUM STAPELWEISEN VERPACKEN VON IN EINEM SCHACHT GESTAPELTEN DRUCKERZEUGNISSEN**
PROCESS FOR PACKING PRINTED PRODUCTS STACKED IN A SHAFT
PROCEDE POUR EMBALLER EN PILES DES PRODUITS IMPRIMES EMPILES DANS UNE CAGE VERTICALE

(30) Priorität: 05.05.1995 CH 129495
(43) Veröffentlichungstag der Anmeldung: 23.04.1997
(73) Patentinhaber: GRAPHA-HOLDING AG, 6052 Hergiswil (CH)
(72) Erfinder: LINDER, Heinz, CH-4800 Zofingen (CH)
(86) Internationale Anmeldenummer: CH9600167
(87) Internationale Veröffentlichungsnummer: WO96034800

(56) Entgegenhaltungen:
- EP-A- 0 279 333
- DE-A- 4 241 800
- FR-A- 2 576 824
- US-A- 3 546 045
- US-A- 4 627 218
- US-A- 5 187 922

## Beschreibung

Die Erfindung betrifft ein Verfahren zum stapelweisen Verpacken von in einem Schacht gestapelten Druckerzeugnissen, die einem senkrecht angeordneten Verpackungsmaterial einer den Stapel an der Vorder-, Ober- und Unterseite einschlagenden Einschlagvorrichtung zugeführt werden.

Verfahren der eingangs genannten Art sind in der Druckweiterverarbeitungsindustrie bekannt. Dabei erfolgt die Verarbeitung für das Verpacken von bereitgestellten Druckerzeugnissen über mehrere zeitraubende und raumbeanspruchende Arbeitsschritte.

Eine nach der EP - A - 0 279 333 bekannte Einrichtung zum stapelweisen Verpacken zugeführter Druckerzeugnisse, besteht aus einer einen an einem Tisch endenden senkrechten Schacht aufweisenden Stapelbildungsvorrichtung, die seitlich des Tisches einen Schachtausgang aufweist, und einer der Stapelbildungsvorrichtung nachgeschalteten, Verpackungsmaterial verarbeitenden Einschlagvorrichtung, die mit der Stapelbildungsvorrichtung durch eine Transporteinrichtung verbunden ist.

Solche Einrichtungen, mit denen vereinzelt oder in Schuppenformation zugeführte Druckerzeugnisse zuvor gestapelt und anschliessend in einer Einschlagvorrichtung mit Bändern, Papier oder Folien verpackt werden, sind in der Druckindustrie bekannt.

Dabei werden die losen oder vorgepressten Stapel über Förderbänder der Einschlagvorrichtung zugeführt, dort zusammengepresst und in diesem Zustand mit dem Verpackungsmaterial umgeben. Der Verschluss des Verpackungsmaterials wird u.a. durch Kleben oder Schweissen erzielt.

Einrichtungen dieser Art sind aufwendig und daher teuer sowie platzraubend, insbesondere durch die der Ausstossvorrichtung der Stapelbildungsvorrichtung nachgeschaltete Transporteinrichtung.

Aufgabe der vorliegenden Erfindung ist es deshalb, ein Verfahren zu schaffen, mit dem unter geringerem Aufwand der Transport der gestapelten Druckerzeugnisse von einer Stapelbildungsvorrichtung in die Einschlagsvorrichtung bzw. das Verpacken der Druckerzeugnisse nach der Stapelbildung rationeller durchgeführt werden kann.

Erfindungsgemäss wird diese Aufgabe dadurch gelöst, dass das hinter dem Schacht gestreckt angeordnete Verpackungsmaterial von dem durch eine rechtwinklig zur Stapelbildungsrichtung schiebend einwirkende Ausstossbewegung beaufschlagten Stapel durchsetzt wird.

Der anschliessende Umhüllungs-, Umschnürungs- oder Umreifungsvorgang wird durch die bekannten Schritte beendet, bei denen das Verpackungsmaterial verklebt oder verschweisst wird.

Zur Durchführung des erfindungsgemässen Verfahrens ist eine Einrichtung nach Anspruch 6 vorgesehen.

Vorteilhaft erweist es sich, wenn der Hubantrieb von der Stapelbildungsvorrichtung aus schiebend wirkt, sodass die Reaktionsbewegung der Druckerzeugnisse entgegen der Bewegungsrichtung des Hubantriebes auffangbar ist.

Hierzu schlägt die Erfindung eine am Stapel angreifende Schiebeplatte vor, an der sich der Stapel über wenigstens einen Teil der Stapelhöhe abstützen kann.

Alternativ könnte der Hubantrieb von der Einschlageinrichtung aus ziehend wirken, wobei er vorzugsweise an einer Unterlage (Schlitten) des Stapels angreifen könnte.

Die Schiebebahn könnte als Gleit- oder Rollbahn ausgebildet sein.

Zur Trennung der einzelnen Stapel und zur Teilstapelbildung, insbesondere für ein wechselweise umgekehrtes Anordnen von aufeinanderfolgenden Mehrfach-Lagen (durch Kreuzlegen) ist es zweckmassig, dass die Stapelbildungsvorrichtung mit einem oberhalb des drehbar ausgebildeten Tisches einen dem Schacht zuschaltbaren Zwischenboden versehen ist.

Die Stapelbildung kann durch eine unterhalb des Zwischenbodens in den Schacht versetzbare Pressmittel aufweisende und durch den im Schacht höhenverstellbaren Tisch gebildeten Pressvorrichtung verbessert werden.

Eine weitere Verbesserung der Stapelbildung kann durch eine dem Schacht der Stapelbidungsvorrichtung bzw. der Pressvorrichtung zugeordnete Ladeelektrodenanordnung erzielt werden, durch die auf den gepressten Stapel bzw. die zusammengepressten Druckerzeugnisse eine elektrostatische Ladung aufgebracht wird, die eine gegenseitige Anziehung der Druckerzeugnisse bewirkt.

Die Erfindung beschreibt neue Wege, indem der Hubantrieb als Ausstossvorrrichtung der Stapelbildungsvorrichtung und gleichzeitig als Einschubvorrichtung der Einschlagvorrichtung ausgebildet sein kann.

Anschliessend wird die Erfindung unter Bezugnahme auf die Zeichnung, auf die bezüglich aller in der Beschreibung nicht näher erwähnten Einzelheiten ausdrücklich verwiesen wird, anhand zweier Ausführungsbeispiele erläutert. In der Zeichnung zeigen:
- Fig. 1: eine schematisch dargestellte Seitenansicht der erfindungsgemässen Einrichtung und
- Fig. 2: eine Einrichtung mit einer Umschnürungsvorrichtung.

In der in Fig. 1 veranschaulichten Einrichtung 1 werden Druckerzeugnisse 2 von einer Rotation oder Zwischenlagerung in Geschuppter Formation über ein Förderband 3 einem sich senkrecht erstreckenden Schacht 4 einer Stapelbildungsvorrichtung 5 zugeführt. Am Ende des Schachtes 4 ist ein Tisch 6 vorgesehen, auf dem die Druckerzeugnisse 2, im vorliegenden Fall in Teilstapeln 7, übereinander aufliegen. Die Teilstapel 7 werden durch einen dem Schacht 4 periodisch zuschaltbaren Zwischenboden 8 erstellt, von dem aus die vorgestapelten Druckerzeugnisse 2 auf den Tisch 6 fallen. Dem Zwischenboden 8 ist ein Vorboden 9 vorgeschaltet, der die Druckerzeugnisse 2 auffängt, wenn der Zwischenboden 8 den gebildeten Teilstapel 7 nach unten entlädt. Der Zwischenboden 7 ist in Fig. 1 aus zwei nach unten schwenkbaren Klappen gebildet und der Schacht 4 weist an seinen vier Ecken rechtwinklige Führungselemente auf, die zur Änderung des Schachtquerschnittes verstellbar sind.
Ein Beispiel einer solchen Stapelbildungsvorrichtung vermittelt u.a. die EP - A - 0'153'983.
Ein unterer Abschnitt 10 des Schachtes 4 ist mit dem Tisch 6 drehbar gekoppelt, sodass mit der Stapelbildungsvorrichtung 5 aus um 180° verdrehte Teilstapel 7 gebildete Stapel herstellbar sind.
Damit die Teilstapel 7 oder der im unteren Abschnitt 10 liegende Stapel verdichtet werden kann, sind im oberen Bereich des Schachtabschnittes 10 in den Schacht 4 versetzbare auf die Falzkanten der Druckerzeugnisse 2 einwirkende, Pressmittel 11 angeordnet, die mit Hilfe des hochfahrbaren Tischen 6 die Stapelhöhe und die seitliche Schiebeanfälligkeit der Druckerzeugnisse erheblich reduzieren.
Der untere Schachtabschnitt 10 weist überdies einen Schachtausgang 12 und eine gegenüberliegende Schiebeplatte 13 eines Hubantriebes 14 auf, der die fertigen Stapel auf einer sich zwischen Stapelbildungsvorrichtung 5 und einer anschliessenden Einschlagvorrichtung 15 befindenden Schiebebahn 16 transportiert. Die Bewegungsrichtung der Schiebeplatte 13 bzw. des mit dieser verbundenen Hubantriebes 14 ist durch den Doppelpfeil F bezeichnet. Die Schiebeplatte 13 greift an einer Stirnseite des in der Stapelbildungsvorrichtung 5 lagernden Stapels an und schiebt diesen -den Schacht 4 quer durchsetzend- in die Einschlagvorrichtung 15. Während diesem Vorgang, wo der Stapel aus dem Schacht 4 gestossen wird, befindet sich der Tisch 6 in der Ruhelage und bildet mit der Schiebebahn 16 eine koplanare Ebene, wogegen der Zwischenboden 8 zur Bildung eines Teilstapels in den Schacht 4 eingeschwenkt ist. Diese Aufnahmefunktion übt der Zwischenboden 8 solange aus, bis die Schiebeplatte 13 von der Einschlagvorrichtung 15 in ihre Ausgangsstelle zurückgekehrt ist.
Die mit der Schiebeplatte 13 verbundene Kolbenstange 17 ist hier Teilwerk des Hubantriebes 14.
Selbstverständlich könnte durch eine entgegengesetzt angreifende Kolbenstange, sodass der Hubantrieb 14 von der Einschlagvorrichtung 15 aus ziehend wirkt, der gleiche Zweck erfüllt werden.
Die Einschlagvorrichtung 15 weist am Ende der Schiebebahn 16 einen zustellbaren Anschlag 18 auf, der die Position des Stapels, nachdem dieser zuvor von einer die Schiebebahn 16 etwa senkrecht durchsetzenden Verpackungsfolie 19 teilweise umfasst wird, festlegt. Anschliessend wird der Stapel von oben durch eine Pressvorrichtung 23 auf die endgültigen Verpackungsmasse zusammengepresst. Der von einer Folienbahn 20 mittels Schneidvorrichtung 21 abgetrennte Abschnitt wird durch eine Schweissvorrichtung 22 an den Enden zu einer endlosen, den Stapel zusammenhaltend umfassenden Verpackung verbunden.

Selbstverständlich könnte auch eine Papierbahn zum Einschlagen der Stapel und der abgetrennte Abschnitt durch Kleben an den Enden zu einer endlosen Verpackung verwendet werden.
Mit 24 sei noch auf ein Beanschriftungs- oder Etikettiergerät hingewiesen, welches vorgängig die Folie oder das Verpackungspapier mit einer Adresse versieht.

Fig. 2 zeigt alternativ zur Einschlagvorrichtung 15 gemäss Fig. 1 eine solche zur Umschnürung oder Umreifung des zusammengepressten Stapels, wobei als Verpackungsmaterial eine Schnur oder ein Band verwendet wird.
Dieses Vorgehen gleicht demjenigen mit einer Verpackungsbahn.

## Patentansprüche

1. Verfahren zum stapelweisen Verpacken von in einem Schacht gestapelten Druckerzeugnissen, die einem senkrecht angeordneten Verpackungsmaterial einer den Stapel an der Vorder-, Ober- und Unterseite einschlagenden Einschlagvorrichtung zugeführt werden, **dadurch gekennzeichnet, dass** das hinter dem Schacht gestreckt angeordnete Verpackungsmaterial von dem durch eine rechtwinklig zur Stapelbildungsrichtung schiebend einwirkende Ausstossbewegung beaufschlagten Stapel durchsetzt wird.

2. Verfahren nach Anspruch 1, **dadurch gekennzeichnet, dass** das Einschlagen zum Zweck des anschliessenden Umhüllens, Umschnürens oder Umreifens eines Stapels erfolgt.

3. Verfahren nach Anspruch 2, **dadurch gekennzeichnet, dass** der Stapel vor dem Einschlagen in Stapelbildungsrichtung zusammengepresst wird.

4. Verfahren nach Anspruch 3, **dadurch gekennzeichnet, dass** der Oberseite des Stapels vor dem Zusammenpressen ein beschriftetes Deckblatt zugeführt wird.

5. Verfahren nach Anspruch 2 oder 4, **dadurch gekennzeichnet, dass** das Verpackungsband vor dem Einschlagen eines Stapels beanschriftet oder mit einer Etikette und/oder einem Deckblatt versehen wird.

6. Einrichtung zum stapelweisen Verpacken zugeführter Druckerzeugnisse (2), bestehend aus einer einen an einem Tisch (6) endenden senkrechten Schacht aufweisenden Stapelbildungsvorrichtung (5), die seitlich des Tisches (6) einen Schachtausgang für die Stapel aus Druckerzeugnissen (2) aufweist, und einer der Stapelbildungsvorrichtung (5) nachgeschalteten, senkrecht ausgerichtetes Verpackungsmaterial verarbeitende Einschlagvorrichtung (15), die mit der Stapelbildungsvorrichtung (5) durch eine Transporteinrichtung verbunden ist, **dadurch gekennzeichnet, dass** die mit einem Hubantrieb ausgebildete Transporteinrichtung eine hinter der Stapelbildungsvorrichtung (5) das gestreckte Verpackungsmaterial durchsetzende, die Stapelbildungsvorrichtung (5) mit der Einschlagvorrichtung (15) verbindende Schiebebahn (16) einer Ausstossvorrichtung aufweist.

7. Einrichtung nach Anspruch 6, **dadurch gekennzeichnet, dass** der Hubantrieb eine in Transportrichtung an der Rückseite des Stapels angreifende Schiebeplatte (13) aufweist.

8. Einrichtung nach Anspruch 7, **dadurch gekennzeichnet, dass** der Hubantrieb von der Einschlageinrichtung (15) aus ziehend wirkt.

9. Einrichtung nach einem der Ansprüche 6 bis 8, **dadurch gekennzeichnet, dass** der Hubantrieb an einer Unterlage des Stapels angreift.

10. Einrichtung nach einem der Ansprüche 6 bis 9, **dadurch gekennzeichnet, dass** die Schiebebahn (16) als Gleit- oder Rollbahn ausgebildet ist.

11. Einrichtung nach den Ansprüchen 6 bis 10, mit einem oberhalb des drehbar ausgebildeten Tisches (6) dem Schacht zugschaltbaren Zwischenboden (8).

12. Einrichtung nach einem der Ansprüche 6 bis 11, **dadurch gekennzeichnet, dass** die Stapelbildungsvorrichtung (5) eine aus unterhalb des Zwischenbodens (8) in den Schacht (4) versetzbare Pressmittel (11) und den im Schacht (4) höhenverstellbaren Tisch (6) gebildete Pressvorrichtung (23) aufweist.

13. Einrichtung nach einem der Ansprüche 6 bis 12, **dadurch gekennzeichnet, dass** dem Schacht (4) der Stapelbildungsvorrichtung (5) bzw. der Pressvorrichtung (23) eine Ladeelektrodenanordnung zugeordnet ist, durch welche auf den gepressten Stapel eine elektrostatische Ladung aufgebracht wird, die eine gegenseitige Anziehung der Druckerzeugnisse bewirkt.

## Claims

1. Process for the packing in stacks of printed products which have been stacked in a vertical feeder cage and are fed to vertically arranged packing material of an enfolding apparatus enfolding the stack on the front, top and bottom sides, **characterized in that** the packing material, which is extended behind the vertical feeder cage, is run into by the stack on the stack's being subjected to an ejection motion pushing it at right angles to the stack-forming direction.

2. Process according to Claim 1, **characterized in that** the enfolding is to be followed by wrapping, tying or strapping of the stack.

3. Process according to Claim 2, **characterized in that** the stack is compressed in the stack-forming direction prior to enfolding.

4. Process according to Claim 3, **characterized in that** an inscribed cover sheet is fed to the top of the stack prior to compression.

5. Process according to Claim 2 or Claim 4, **characterized in that** the packing web is addressed or provided with a label and/or a cover sheet prior to the enfolding of the stack.

6. Device for the packing in stacks of printed products (2) fed to the device, consisting of a stack-forming apparatus (5) which has a vertical feeder cage ending at a table (6) and, to one side of the table (6), a cage outlet for the stacks of printed products (2), and of an enfolding apparatus (15) handling vertically orientated packing material, connected to the stack-forming apparatus (5) on the latter's discharge side by a transfer device, **characterized in that** the transfer device, which is configured with a linear drive, has a transfer way (16) of an ejection apparatus running into the extended packing material behind the stack-forming apparatus (5) and connecting the stack-forming apparatus (5) to the enfolding apparatus (15).

7. Device according to Claim 6, **characterized in that** the linear drive has a pusher plate (13) acting in the transfer direction at the back of the stack.

8. Device according to Claim 7, **characterized in that** the linear drive acts by pulling from the enfolding device (15).

9. Device according to any one of Claims 6 to 8, **characterized in that** the linear drive acts on a [tray] supporting the stack.

10. Device according to any one of Claims 6 to 9, **characterized in that** the transfer way (16) is configured as a slideway or roller way.

11. Device according to Claims 6 to 10 with an intermediate landing (8) switchable into the vertical feeder cage above the table (6) configured as a turntable.

12. Device according to any one of Claims 6 to 11, **characterized in that** the stack-forming apparatus (5) has a pressing apparatus (23) formed by pressing means (11) displaceable into the vertical feeder cage (4) below the intermediate landing (8) and the table (6) which is vertically adjustable in the vertical feeder cage (4).

13. Device according to any one of Claims 6 to 12, **characterized in that** a charging electrode arrangement, by means of which an electrostatic charge causing mutual attraction between the printed products is applied to the compressed stack, is associated with the vertical feeder cage (4) of the stack-forming apparatus (5) or pressing apparatus (23).

## Revendications

1. Procédé pour emballer des imprimés empilés dans une cage, qui sont amenés vers un matériau d'emballage disposé verticalement d'un dispositif d'enveloppement enveloppant la pile par le devant, le dessus et le dessous, **caractérisé en ce que** le matériau d'emballage tendu derrière la cage coupe la trajectoire de la pile qui a subi un mouvement d'éjection induit par glissement perpendiculairement au sens dans lequel se forme la pile.

2. Procédé selon la revendication 1, **caractérisé en ce que** l'enveloppement est réalisé afin de pouvoir ensuite emballer une pile, la ficeler ou la cercler.

3. Procédé selon la revendication 2, **caractérisé en ce que** la pile est comprimée dans la direction de formation de la pile avant l'enveloppement.

4. Procédé selon la revendication 3, **caractérisé en ce qu'**une feuille de garde portant des inscriptions est posée le dessus de la pile avant la compression.

5. Procédé selon la revendication 2 ou 4, **caractérisé en ce que** des inscriptions sont portées sur la bande d'emballage avant d'envelopper une pile ou **en ce que** la bande d'emballage est munie d'une étiquette et/ou d'une feuille de garde.

6. Dispositif pour emballer en piles des imprimés amenés (2), composé d'un dispositif d'empilage (5) qui présente une cage verticale se terminant au niveau d'une table (6) et qui est muni latéralement par rapport à la table (6) d'une sortie de cage pour la pile d'imprimés (2), et d'un dispositif d'enveloppement (15) monté en aval du dispositif d'empilage (5) mettant en oeuvre un matériau d'emballage orienté verticalement, qui est relié au dispositif d'empilage (5) par un dispositif de transport, **caractérisé en ce que** le dispositif de déplacement muni d'une commande de mouvement alternatif présente une glissière (16) d'un dispositif d'éjection, dont la trajectoire coupe celle du matériau d'emballage tendu derrière le dispositif d'empilage (5) et qui relie le dispositif d'empilage (5) au dispositif d'enveloppement (15).

7. Dispositif selon la revendication 6, **caractérisé en ce que** la commande de mouvement alternatif présente un plateau coulissant (13) se mettant en prise avec l'arrière de la pile par rapport au sens de transport.

8. Dispositif selon la revendication 7, **caractérisé en ce que** la commande de mouvement alternatif agit par traction depuis le dispositif d'enveloppement (15).

9. Dispositif selon l'une des revendications 6 à 8, **caractérisé en ce que** la commande de mouvement alternatif se met en prise avec un support de la pile.

10. Dispositif selon l'une des revendications 6 à 9, **caractérisé en ce que** la glissière (16) est réalisée en tant que coulisse ou glissière de roulement.

11. Dispositif selon les revendications 6 à 10, comprenant un palier intermédiaire (8) pouvant être associé à la cage au-dessus de la table rotative (6).

12. Dispositif selon l'une des revendications 6 à 11, **caractérisé en ce que** le dispositif d'empilage (5) comporte un dispositif de compression (23) constitué par des moyens de compression (11) pouvant se déplacer dans la cage (4) au-dessous du palier intermédiaire (8) et par la table (6) réglable en hauteur à l'intérieur de la cage (4).

13. Dispositif selon l'une des revendications 6 à 12, **caractérisé en ce que** des électrodes sont associées respectivement à la cage (4) du dispositif d'empilage (5) et au dispositif de compression (23), qui confèrent à la pile comprimée une charge électrostatique provoquant une attirance mutuelle des imprimés.
